# FASCICULE DE BREVET EUROPEEN

(11) **EP 0 388 277 B1**
(45) Date de publication et mention de la délivrance du brevet: **18.08.1993**
(21) Numéro de dépôt: 90400656.6
(22) Date de dépôt: 13.03.1990
(51) Int. Cl.: F25B 9/02, G05D 23/12

(54) **Refroidisseur Joule-Thomson**
Joule-Thomson-Kühlvorrichtung
Joule-Thomson cooling device

(30) Priorité: 15.03.1989 FR 8903383
(43) Date de publication de la demande: 19.09.1990
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Reale, Serge, F-38100 Grenoble (FR)
(74) Mandataire: Le Moenner, Gabriel

(56) Documents cités:
- EP-A- 0 245 164
- FR-A- 597 993
- FR-A- 1 294 808
- FR-A- 2 007 776
- FR-A- 2 039 955
- FR-A- 2 039 956
- FR-A- 2 095 319
- FR-A- 2 176 544
- US-A- 1 831 861
- US-A- 4 631 928

## Description

La présente invention concerne les refroidisseurs Joule-Thomson du type comprenant une conduite de gaz de travail haute pression se terminant par un orifice de détente formé dans un siège d'obturateur et débouchant dans un circuit d'évacuation basse pression, un obturateur adapté pour réduire la section de passage du gaz de travail détendu en fin de mise en froid du refroidisseur, et des moyens d'actionnement pour déplacer l'obturateur d'une première position, où l'orifice de détente est libre, à une seconde position où cet orifice est au moins partiellement masqué, les moyens d'actionnement comprenant une tige raccordant l'obturateur à un soufflet dans une chambre située dans la partie chaude du refroidisseur et un actionneur à bulbe incluant une capacité de gaz auxiliaire disposée dans la partie froide du refroidisseur, en relation d'échange thermique avec une zone du circuit de retour basse pression du gaz de travail et reliée à la chambre autour du soufflet.

Un refroidisseur de ce type, à actionnement progressif, est décrit dans le document FR-A-2.039.956.

Le document EP-A-0.245.164, au nom de la Demanderesse, décrit par ailleurs un refroidisseur à actionnement brusque, avec des moyens d'actionnement électriques.

La présente invention a pour but de fournir un refroidisseur à actionnement rapide, qui soit particulièrement fiable et simple à réaliser.

A cet effet, selon l'invention, l'actionneur à bulbe comprend un échangeur de chaleur incluant la capacité située au voisinage du siège d'obturateur et relié à la chambre par un capillaire, et le volume, la nature et la pression du gaz auxiliaire sont choisis de façon à permettre la liquéfaction du gaz à une température supérieure à la température de début de liquéfaction du gaz de travail et à permettre une chute de pression rapide dans la chambre autour du soufflet au-dessous de la pression régnant dans le soufflet pour provoquer un déplacement brusque de l'obturateur.

Par "température relativement voisine", comme on le comprendra par la suite, on entend une température atteinte à un instant très voisin de l'instant où le gaz de travail commence à se liquéfier.

Des exemples de réalisation de l'invention vont maintenant être décrits en relation avec les dessins annexés, sur lesquels :
- la figure 1 est une vue schématique en coupe longitudinale d'un refroidisseur Joule-Thomson selon l'invention ;
- la figure 2 représente schématiquement, à plus grande échelle, l'obturateur du refroidisseur de la Figure 1 ; et
- la figure 3 est une vue analogue d'une variante d'obturateur.

Le refroidisseur Joule-Thomson représenté à la figure 1 est combiné à un Dewar 1 à section en U comprenant une enveloppe extérieure 2 et un puits central 3 ouvert vers le haut et obturé à sa partie inférieure par un élément 4 à réfrigérer, qui est par exemple un détecteur infra-rouge en forme de disque.

Le refroidisseur comprend lui-même une tête 5, un noyau tubulaire 6, un bobinage 7 de circulation de gaz de travail, et une vanne à deux débits 8. Ce refroidisseur est miniaturisé pour diminuer son inertie thermique, le diamètre intérieur du puits 3 étant de l'ordre de 4 à 5 mm.

La tête 5 forme un boîtier cylindrique qui est prolongé vers le bas par une collerette périphérique 9 fixée sur la face supérieure du Dewar. Le boîtier présente dans sa face inférieure une ouverture centrale 10 d'où part le noyau 6, lequel porte à son extrémité inférieure un siège d'obturateur 11.

Le bobinage 7 comprend une conduite de gaz de travail haute pression 12 dont l'extrémité amont traverse la tête 5 et est reliée à une source 13 d'un gaz de travail sous pression élevée, et qui est bobiné en hélice entre le noyau 6 et le puits 13, d'une manière classique dans la technique. Ce bobinage 7 se termine au voisinage de l'extrémité inférieure du noyau 6 et définit entre ces spires un trajet de retour du gaz de travail après détente, lequel débouche dans l'atmosphère environnante par des lumières 14 perçées dans la collerette 9. La conduite 12 se termine par un court tronçon 12' emmanché dans le siège 11 et communiquant avec un orifice de détente 15 formé dans le siège 11.

La vanne 8 comprend un obturateur 16 fixé à l'extrémité inferieure d'une tige d'actionnement 17, et un actionneur à bulbe 18.

Dans le mode de réalisation des figures 1 et 2, le siège 11 comporte un alésage transversal 110 dans lequel débouche centralement l'orifice de détente 15 et dans lequel est emmanché l'extrémité du tronçon de conduite 12'. L'obturateur est réalisé sous la forme d'un pointeau conique 16 solidarisé à une extension tubulaire 170 de la tige 17. L'extrêmité de l'alésage transversal 110 est pourvue d'une restriction 30 ménageant un débit de fuite permanent f très inférieur (de l'ordre de 5 à 10 fois) au débit nominal F de l'orifice 15. Comme représenté sur le figure 2, la restriction peut être assurée par une épingle 31 enfilée avec jeu dans un tronçon de tube 120 emmanché dans l'alésage 110. En variante, comme représenté schématiquement sur la figure 2, le débit de fuite peut être assuré par un meulage plan 32 dans la partie d'extrémité conique du pointeau 16, ménageant un jeu j de fuite.

La tige 17 s'étend vers le haut à travers tout le noyau 6 et jusque dans la tête 5, où elle est suspendue à un plateau horizontal 19. Un soufflet métallique 20, typiquement en acier inoxydable, relie à joint étanche la périphérie de ce plateau à celle de l'ouverture 10. Une chambre annulaire 21 est ainsi définie dans la tête 5 autour du soufflet 20.

Un tube capillaire 22 partant de la chambre 21 traverse à joint étanche la paroi inférieure de cette chambre, traverse radialement de façon étanche un orifice 23 prévu à l'extrémité supérieure du noyau 6, s'étend vers le bas tout le long de ce noyau, entre celui-ci et la tige 17, et se termine par une petite capacité formant échangeur de chaleur 24 constitué par un petit nombre de spires (3 spires dans l'exemple représenté) brasées sur la face interne du noyau 6 et adjacentes au siège 11. L'extrémité inférieure du capillaire 22 est hermétiquement fermée.

Le volume de l'échangeur de chaleur 24 est très inférieur à celui de la chambre 21, par exemple 2 mm³ pour l'échangeur et de 50 mm³ à 150 mm³ pour la chambre 21. La chambre 21 et le capillaire 22 sont emplis d'un gaz auxiliaire répondant aux conditions suivantes :
- température de début de liquéfaction supérieure à la température de début de liquéfaction du gaz de travail compte-tenu des pertes de charge du circuit basse pression et relativement voisine de cette température, et point triple relativement voisin de la même température ;
- température critique inférieure à la température minimale de l'environnement, par exemple inférieure à - 40°C, pour garantir que le gaz auxiliaire reste à l'état gazeux tant que l'appareil n'est pas en froid ;
- de préférence, absence de toxicité, d'instabilité et de réaction avec l'hélium (ceci pour permettre d'effectuer des tests d'étanchéité en lui mélangeant quelques % d'hélium).

Selon un aspect de l'invention, le soufflet 20 est réalisé, en fabrication, de façon à présenter une élasticité tendant à fermer l'obturateur 16, cet effort de fermeture étant compensé par la pression de gonflage du gaz auxiliaire sur la surface active du soufflet 20.

Selon une caractéristique particulière de l'invention, pour éviter les problèmes de fluage en vieillissement du matériau de soufflet, l'effort de sollicitation en extension (de l'ordre de 200 grammes) est assuré par un ressort 200 disposé autour du soufflet 20 entre le plateau 19 et le fond de la chambre 21. Le ressort permet d'autre part d'augmenter l'effort de fermeture, en contribuant donc à augmenter la rapidité de fermeture de l'obturateur, et d'obtenir des performances variables en jouant sur la pression de gonflage du bulbe avec différents types de gaz condensables et/ou en positionnant l'échangeur de chaleur 24 plus ou moins haut dans le noyau 6, ou en le disposant, à l'extérieur du noyau 6, dans le circuit de retour basse pression du gaz de travail, dans le bobinage 7, ce qui permet d'améliorer les échanges thermiques entre le liquide cryogénique de travail et le gaz auxiliaire pilotant le bulbe.

Le gaz de travail est de préférence de l'argon ou de l'azote et le gaz auxiliaire du méthane, du CO₂, de l'éthylène ou du krypton.

La pression du gaz de travail est choisie de façon à permettre le fonctionnement de l'actionneur 18, qui sera décrit plus loin, quelle que soit la température de l'environnement et quelles que soient les pertes de charge du circuit basse pression, lesquelles peuvent atteindre 6 à 8 bars en fin de mise en froid et conduisent à l'établissement d'une pression analogue à l'intérieur du soufflet 20. On peut par exemple choisir une pression de gonflage du gaz de travail de l'ordre de 5 à 30 bars absolus, selon la température de début de liquéfaction ou de solidification du gaz de travail.

Au repos, la pression du gaz auxiliaire comprime le soufflet, ce qui fait descendre la tige 17 jusqu'à ce qu'une butée 25 portée par celle-ci s'appuie sur la paroi inférieure de la chambre 21. L'obturateur 16 est alors décollé de son siège, sur une distance axiale de l'ordre du dixième de millimètre. Le gaz haute pression peut être considéré comme s'écoulant librement, après sa détente, dans l'espace inférieur 26 du puits 3 adjacent à l'élément 4.

Lors de la mise en froid du dispositif, on ouvre une électrovanne 27 commandant la conduite 12. Le gaz haute pression s'écoule dans la conduite 12 et est détendu à fort débit au passage de l'orifice 15. Le gaz détendu, et, par suite, refroidi, remonte entre les spires du bobinage 7 jusqu'à être évacué dans l'atmosphère environnante à travers les lumières 14, en refroidissant à contre courant le gaz de travail haute pression. Ainsi, la température du gaz détendu décroît de plus en plus, jusqu'à apparition de liquide dans la chambre 26.

Compte-tenu des pertes de charge du circuit basse pression, la température dans la chambre 26 est alors de 120°K environ et est obtenue après un temps de mise en froid de l'ordre de 1 seconde. Très peu de temps avant cet instant, la température passe par la température de liquéfaction ou de solidification du gaz auxiliaire sous la pression de gonflage de l'actionneur 18. Le faible volume de gaz auxiliaire contenu dans l'échangeur 24 se liquéfie ou se solidifie alors brusquement, ce qui fait chuter la pression dans la chambre 21 au-dessous de la pression régnant dans la chambre 26 et donc dans le soufflet, libérant ainsi l'action mécanique du soufflet : le plateau 19 remonte donc brusquement et provoque l'application de l'obturateur 16 sur son siège, en obturant l'orifice 15 et en ne laissant qu'un débit de fuite minime. Le débit de gaz détendu est ainsi réduit brusquement à une valeur faible mais suffisante pour assurer le maintien en froid du dispositif ; la perte de charge du circuit basse pression est réduite d'autant, et la température du liquide contenu dans la chambre 26 descend jusqu'à une valeur voisine du point d'ébullition à la pression atmosphérique du gaz de travail. De plus, comme le débit de gaz est très faible, le dispositif peut être maintenu en froid pendant une période de temps prolongée.

Il est à noter qu'avant la liquéfaction ou la solidification du gaz auxiliaire, seul un petit volume de ce gaz se refroidit, ce qui n'influence pratiquement pas la pression dans la chambre 21, située en partie chaude, de sorte que l'obturateur 16 reste jusqu'à lors en position de pleine ouverture.

Le dispositif ainsi décrit permet à la fois :
- d'obtenir un temps de mise en froid très court, grâce au fort débit de gaz de travail maintenu jusqu'en fin de mise en froid ;
- d'obtenir une température finale très basse, grâce à la réduction maximale de la perte de change du circuit basse pression après la mise en froid ;
- d'assurer une réponse de l'actionneur extrêmement rapide et fiable ;
- d'avoir une très grande autonomie de fonctionnement, grâce au faible débit de gaz de travail maintenu après la mise en froid ;
- de convenir avec différents gaz de travail, notamment l'argon et l'azote, grâce au choix des propriétés de changements d'état du gaz auxiliaire.
- d'autre part, la chambre 21, étant située en partie chaude, peut avoir des dimensions relativement grandes, et il en est de même du plateau 19, ce qui permet une plage importante de choix pour les caractéristiques de l'actionneur selon les gaz utilisés.

Dans la variante de la figure 3, le siège 11, formé à l'extrémité de la tige 17, présente une forme conique s'étendant vers le bas. Le tronçon 12' est emmanché dans un conduit 121 prolongé par un embout 122 formant la restriction 30 et communiquant par un conduit 150 avec l'orifice de détente 15 débouchant dans la paroi tronconique du siège. L'obturateur 16, formé dans le prolongement de la tige 17 est avantageusement conformé en double tronc de cône étagé de même conicité que le siège 11, la partie inférieure présentant une épaisseur moindre de façon à ménager, dans la position de fermeture représentée, un jeu périphérique j ménageant un débit de fuite en parallèle à celui de la restriction 30 et limitant les risques d'occlusion de l'orifice 15.

## Revendications

1. Refroidisseur Joule-Thomson comprenant une conduite de gaz de travail haute pression (12) se terminant par un orifice de détente (15) formé dans un siège d'obturateur et débouchant dans un circuit d'évacuation basse pression, un obturateur (16) adapté pour réduire la section de passage du gaz de travail détendu en fin de mise en froid du refroidisseur, et des moyens d'actionnement (18) pour déplacer l'obturateur d'une première position, où l'orifice de détente est libre, à une seconde position où cet orifice est au moins partiellement masqué, les moyens d'actionnement (18) comprenant une tige (17) raccordant l'obturateur (16) à un soufflet (20) dans une chambre (21) située dans la partie chaude du refroidisseur et un actionneur à bulbe (18) incluant une capacité de gaz auxiliaire disposée dans la partie froide du refroidisseur, en relation d'échange thermique avec une zone du circuit de retour basse pression du gaz de travail et reliée à la chambre (21) autour du soufflet (20),
caractérisé en ce que l'actionneur à bulbe (18) comprend un échangeur de chaleur (24) incluant la capacité située au voisinage du siège d'obturateur et relié à la chambre (21) par un capillaire (22), et en ce que le volume, la nature et la pression du gaz auxiliaire sont choisis de façon à permettre la liquéfaction du gaz à une température supérieure à la température de début de liquéfaction du gaz de travail et à permettre une chute de pression rapide dans la chambre (21) autour du soufflet (20) au-dessous de la pression régnant dans le soufflet (20) pour provoquer un déplacement brusque de l'obturateur (16).

2. Refroidisseur selon la revendication 1, caractérisé en ce que l'échangeur de chaleur (24) est constituée par une extrémité enroulée en spirale du capillaire (22).

3. Refroidisseur selon la revendication 1 ou la revendication 2, caractérisé en ce que le soufflet (20) exerce une sollicitation élastique tendant à amener l'obturateur (16) dans sa seconde position.

4. Refroidisseur selon la revendication 3, caractérisé en ce que la sollicitation élastique du soufflet (20) est au moins partiellement assurée par un ressort (200) disposé dans la chambre (21).

5. Refroidisseur selon l'une des revendications 1 à 4, caractérisé en ce que le siège d'obturateur (11) et/ou l'obturateur (16) comporte un moyen (30 ; 32) d'établissement du débit de fuite du gaz de travail.

6. Refroidisseur selon la revendication 5, caractérisé en ce que le moyen d'établissement de débit de fuite est constitué par un conduit (120 ; 122) muni d'une restriction (30), en parallèle avec l'orifice de détente (15).

7. Refroidisseur selon la revendication 5, caractérisé en ce que le moyen d'établissement de débit de fuite est constitué par un évidement (32) de l'obturateur (16).

8. Refroidisseur selon l'une des revendications 1 à 7, caractérisé en ce que l'obturateur est un pointeau (16).

9. Refroidisseur selon l'une des revendications 1 à 7, caractérisé en ce que l'obturateur (16) présente une forme doublement tronconique et coopère avec un siège d'obturateur (11) de forme tronconique.

## Patentansprüche

1. Joule-Thomson Kühler mit einer Leitung (12) für Hochdruckarbeitsgas, welche in einer Entspannungsöffnung (15) endet, die in einem Sitz für eine Verschlußvorrichtung gebildet ist und in einen Niederdruckentleerungskreis mündet, mit einer Verschlußvorrichtung (16), die geeignet ist, den Durchgangsquerschnitt für das entspannte Arbeitsgas zu reduzieren, um den Kühler auf Kälte zu bringen und mit Betätigungsmitteln (18), um die Verschlußvorrichtung aus einer ersten Stellung, wo die Entspannungsöffnung frei ist, zu einer zweiten Stellung, wo diese Öffnung mindestens teilweise verdeckt ist, zu bringen, wobei die Betätigungsmittel (18) eine Stange (17) aufweisen, die die Verschlußvorrichtung (16) mit einem Gebläse (20) in einer Kammer (21), welche in dem warmen Teil des Kühlers liegt verbindet, und ein Dombetätigungsgerät (18) aufweisen, das einen Rauminhalt für Hilfsgas umfaßt, der in dem kalten Teil des Kühlers vorgesehen ist, in Wärmeaustausch mit einer Zone für den Rückleitungskreis des Niederdruckarbeitsgases und in Verbindung mit der Kammer (21) um das Gebläse (20) herum,
dadurch gekennzeichnet, daß das Dombetätigungsgerät (18) einen Wärmetauscher (24) aufweist, der den Rauminhalt einschließt, der in der Nähe des Sitzes für die Verschlußvorrichtung gelegen ist und mit der Kammer (21) durch eine Kapillare (22) verbunden ist und daß das Volumen, die Art und der Druck des Hilfsgases so gewählt sind, daß die Verflüssigung des Gases bei einer Temperatur erlaubt wird, die höher ist als die Anfangstemperatur für die Verflüssigung des Arbeitsgases, und daß ein schneller Druckabfall in der Kammer (21) um das Gebläse (20) unterhalb des Druckes, der in dem Gebläse (20) herrscht, erlaubt wird, um ein plötzliches Verschieben der Verschlußvorrichtung (16) hervorzurufen.

2. Kühler nach Anspruch 1, dadurch gekennzeichnet, daß der Wärmetauscher (24) aus einem spiralförmig eingerollten Ende der Kapillare (22) besteht.

3. Kühler nach Anspruch 1 oder Anspruch 2, dadurch gekennzeichnet, daß das Gebläse (20) eine elastische Beanspruchung ausübt, die dazu neigt, die Verschlußvorrichtung (16) in ihre zweite Stellung zu bringen.

4. Kühler nach Anspruch 3, dadurch gekennzeichnet, daß die elastische Beanspruchung des Gebläses (20) mindestens teilweise durch eine Feder (200) sichergestellt wird, die in der Kammer (21) angeordnet ist.

5. Kühler nach einem der Ansprüche 1 bis 4, dadurch gekennzeichnet, daß der Sitz der Verschlußvorrichtung (11) und/oder die Verschlußvorrichtung (16) ein Mittel (30; 32) für die Feststellung des Leckagedurchsatzes des Arbeitsgases aufweist.

6. Kühler nach Anspruch 5, dadurch gekennzeichnet, daß das Feststellungsmittel für den Leckagedurchsatz durch eine Leitung (120; 122) gebildet ist, die mit einer Begrenzung (30) versehen ist, parallel zu der Entspannungsöffnung (15).

7. Kühler nach Anspruch 5, dadurch gekennzeichnet, daß das Feststellungsmittel für den Leckagedurchsatz aus einer Aussparung (32) der Verschlußvorrichtung (16) besteht.

8. Kühler nach einem der Ansprüche 1 bis 7, dadurch gekennzeichnet, daß die Verschlußvorrichtung eine Düsennadel (16) ist.

9. Kühler nach einem der Ansprüche 1 bis 7, dadurch gekennzeichnet, daß die Verschlußvorrichtung (16) eine doppelt kegelstumpfartige Form aufweist und mit einem Sitz für eine kegelstumpfförmige Verschlußvorrichtung (11) zusammenarbeitet.

## Claims

1. A Joule-Thompson cooler comprising a duct for high-pressure working gas (12) ending in a pressure-reduction orifice (15) formed in an obturator seat and opening into a low-pressure exhaust circuit, an obturator (16) designed to reduce the section of the passage for working gas, the pressure of which has been reduced after the cooler has been cooled, and activation means (18) for displacing the obturator from a first position, where the pressure-reduction orifice is open, to a second position where this orifice is at least partly obstructed, the activation means (18) comprising a rod (17) connecting the obturator (16) to a bellows (20) in a chamber (21) located in the warm part of the cooler and a bulb-type activator (18) including a capacity of auxiliary gas disposed in the cool part of the cooler, in a thermal exchange relationship with a zone of the low-pressure return circuit of the working gas and linked to the chamber (21) around the bellows (20),
characterised in that the bulb-type activator (18) comprises a heat exchanger (24) including the capacity located in the vicinity of the obturator seat and linked to the chamber (21) by a capillary (22), and in that the volume, nature and pressure of the auxiliary gas are chosen so as to allow the liquefaction of the gas at a temperature above the temperature of the start of liquefaction of the working gas and to allow a rapid fall in pressure in the chamber (21) around the bellows (20) to below the pressure prevailing in the bellows (20) in order to cause an abrupt displacement of the obturator (16).

2. A cooler according to Claim 1, characterised in that the heat exchanger (24) is constituted by an end of the capillary (22) wound into a spiral.

3. A cooler according to Claim 1 or Claim 2, characterised in that the bellows (20) exerts an elastic stress tending to bring the obturator (16) into its second position.

4. A cooler according to Claim 3, characterised in that the elastic stress of the bellows (20) is at least partly ensured by a spring (200) disposed inside the chamber (21).

5. A cooler according to one of Claims 1 to 4, characterised in that the obturator seat (11) and/or the obturator (16) comprises a means (30; 32) establishing the outflow rate of the working gas.

6. A cooler according to Claim 5, characterised in that the means for establishing the outflow rate is constituted by a duct (120; 122) provided with a restriction (30), in parallel with the pressure-reduction orifice (15).

7. A cooler according to Claim 5, characterised in that the means for establishing the outflow rate is constituted by a recess (32) in the obturator (16).

8. A cooler according to one of Claims 1 to 7, characterised in that the obturator is a needle (16).

9. A cooler according to one of Claims 1 to 7, characterised in that the obturator (16) takes a double frusto-conical form and cooperates with an obturator seat (11) of frusto-conical form.
